# EUROPÄISCHE PATENTSCHRIFT

(11) **EP 0 152 492 B1**
(45) Veröffentlichungstag und Bekanntmachung des Hinweises auf die Patenterteilung: **23.12.1987**
(21) Anmeldenummer: 84100939.2
(22) Anmeldetag: 31.01.1984
(51) Int. Cl.: F42B 13/16, F42B 5/02, F42B 13/06

(54) **Munition-Einheit für Rohrwaffen**
Gun ammunition
Munition pour canon

(43) Veröffentlichungstag der Anmeldung: 28.08.1985
(73) Patentinhaber: Rheinmetall GmbH, 40880 Ratingen (DE)
(72) Erfinder: Bisping, Bernhard, D-4030 Ratingen 6 (DE); Jansen, Herman, D-4300 Essen 1 (DE); Wallow, Peter, D-4000 Düsseldorf 12 (DE); Romer, Rudolf, D-4044 Kaarst 1 (DE); Gersbach, Klaus, D-4156 Willich 1 (DE)
(74) Vertreter: Podszus, Burghart, Dipl.-Phys.

## Beschreibung

Die Erfindung betrifft einen in einer Treibladungshülse gehaltenen Treibkäfig mit Fluggeschoß mit den Merkmalen des Oberbegriffs des Anspruchs 1.

Eine derartige Anordnung ist aus der _{'}FR-A-25 29 319 bekannt. Dort wird eine Steigerung der endballistischen Leistung durch Vorverlegen der Außenkante der Gasdruckaufnahmefläche des Treibkäfigs für die Treibgase in axiale Nachbarschaft der hinteren Kante der Anströmfläche für die Luft erreicht. Dadurch wird zusätzlicher Raum für die Treibladung rund um den hinteren Bereich des Treibkäfigs geschaffen, ohne wesentliche Änderung des waffenseitigen Ladungsraumes und/oder Vergrößerung der Gesamtlänge der Munitionseinheit, bestehend aus Hülse, Treibkäfig und Fluggeschoß. Außerdem wird dadurch ein Angriff des axialen Treibgasdruckes weit vor dem Schwerpunkt des Fluggeschosses erreicht und damit das Zentrieren im Rohr begünstigt. Weiterhin ergibt sich aus der als durchhängendes Profil ausgebildeten Gasdruckaufnahmefläche auch ein radial wirkender Treibgasdruck im Rohr, wodurch ein zuverlässiger Formschluß im Übertragungsbereich zwischen Treibkäfig und Fluggeschoß erreicht wird.

Demgegenüber liegt der Erfindung die Aufgabe zugrunde, mit einfachen Mitteln eine weitere Leistungssteigerung zu erreichen, sowie auch eine erhöhte Abschußfestigkeit des Fluggeschosses.

Die zur Lösung der gestellten Aufgabe wesentlichen Merkmale der Erfindung sind im kennzeichnenden Teil des Patentanspruches 1 genannt, der Unteranspruch nennt eine Ausführungsform der Erfindung.

Die Fig. zeigt eine Ausführungsform der neuen Anordnung im seitlichen Aufriß nach einem Längsachsenschnitt. Bei der dargestellten Anordnung Anordnung wird die Durchschlagsleistung des Fluggeschosses gegen Mehrplattenziele - auch unter erschwerenden Bedingungen - verbessert. Zu diesem Zweck ist das Fluggeschoß 10 mit einer Längsachse 11 und mit einem Schwerpunkt 17 in einem Übertragungsbereich 16 auf gezielte Weise abbrechbar gestaltet; Dabei sind als Formschlußmittel vorgesehene Einschnitte 16.1 bis 16.5 zugleich als Sollbruchstellen ausgebildet. Durch den Übergangskonus 15 läßt sich über eine Heckverlängerung ein schlanker Hauptpenetrator 14' verwirklichen. Die durch die Sollbruchstellen gebildeten Vorkerne 19,1 bis 19,4 haben infolge des Übergangskonus einen größeren Durchmesser de als der Durchmesser dh des Hauptkerns 14' und ermöglichen diesem somit ein ungehindertes Durchdringen durch das von den Vorkernen geschaffene Durchdringungsloch im Ziel.

Der Übergangskonus 15 ist in den Übertragungsbereich 16 einbezogen. Den Einschnitten 16,1 bis 16,5 ist ein jeweiliger kleinster Durchmesser de zugeordnet. Sie trennen von einem Spitzenkörper 12' Vorkerne 19,1 bis 19,4 und einen sich anschließenden Vorderteil 14" des Hauptkerns 14' voneinander, wobei den Vorkernen und dem Vorderteil 14" der größere Durchmesser da zugeordnet ist.

Durch die neue Gestaltung der Munitionseinheit wird einerseits eine gesteigerte Leistung durch eine vergrößerte Ladung erreicht. Andererseits wird durch den Übergangskonus als Heckverlängerung ein sich günstig auswirkender Schlankheitsgrad des Hauptkerns 14' erreicht. Durch die Vorkerne ergibt sich eine gezielte Abbrechbarkeit, wodurch ein Ablenken des Hauptkerns aus der gewollten Richtung vermieden wird, insgesamt wird die zum Durchschlagen von Mehrplattenzielen zusammenhängt, verfügbaren Masse nach der Erfindung vergrößert. Durch das Einbeziehen des Übergangskonus 15 in den Übertragungsbereich 16 wird die erhöhte Abschußfestigkeit des Fluggeschosses erreicht, erst dadurch wird es ermöglicht, daß als Formschlußmittel lediglich die Einschnitte zwischen den Vorkernen dienen können.

Bei der neuen Anordnung kann die Treibladungshülse wenigstens teilweise verbrennbar sein. Der Treibkäfig 20 kann ohne radiale Vorsprünge (29) oder Rippen zum zusätzlichen Halten an der Hülse gestaltet sein, da infolge des auch radial auf die Gasdruckaufnahmefläche wirkenden Treibgasdrucks ein erforderlicher Formschluß zwischen Fluggeschoß 10 und Treibkäfig 20 im gemeinschaftlichen Übertragungsbereich 16 gewährleistet ist. Der Treibkäfig 20 wird von einer vorgebbaren Anzahl von Segmenten 21 gebildet und weist einen im wesentlichen kalibergleichen Teil mit einer kreiszylindrischen Umfangsfläche 33, eine vorderseitige Anströmfläche 25 und eine rückseitige Gasdruckaufnahmefläche 27a auf. Die Anströmfläche 27a erstreckt sich von einer vorderen Endkante 26, welche die Spitze 12' des Fluggeschosses 10 mit radialem Abstand um Greift, bis zu einer hinteren Kante 27, welche den Flugkörper eng umschliesst.

## Patentansprüche

1. In einer Treibladungshülse in seinem vorderen Bereich gehaltener segmentierbarer Treibkäfig (20) mit einer vorderen Lufttasche der über Formschlußmittel ein pfeilstabilisiertes Fluggeschoß (10) großen Länge/Durchmesserverhältnisses in seinem unmittelbar hinter der Geschoßspitze (12') beginnenden mittleren Bereich umgibt und der hinten eine Gasdruckaufnahmefläche (27a) aufweist, die sich als durchhängendes Profil von einer unmittelbar hinter der Befestigungsstelle des Treibkäfigs im Hülsenmund liegenden Außenkante des Treibkäfigs nach hinten bis dicht an den Umfangsbereich des Fluggeschosses erstreckt, dadurch gekennzeichnet, daß im vom Treibkäfig (20) umschlossenen mittleren Übertragungs Bereich (16) des Fluggeschosses zwischen der Geschoßspitze (12') und dem Hauptkern (14') dieser nach vorn durch einen Übergangskonus (15) verlängert ist, an den sich nach vorn durch Bruchstellen bildende Einschnitte (16,1 bis 16,5) kleineren Durchmessers (de) als der größte Durchmesser (da) des Übergangskonus gebildete Vorkerne (19,1 bis 19,4) anschließen, wobei die genannten Einschnitte (16,1 bis 16,5) das zugleich einziges Formschlußmittel zwischen Treibkäfig (20) und Fluggeschoß sind.

2. Fluggeschoß nach Anspruch 1, dadurch gekennzeichnet, daß die Vorkerne (19,1 bis 19,4 unterschiedliche Länge aufweisen.

## Claims

1. Segmental sabot (20) with a front air compartment, the forward part of the sabot being secured in a propulsive charge casing, the sabot interlockingly surrounding the middle zone of an arrow-stabilized projectile (10) of high length-to- diameter ratio from a position starting immediately behind the nose (12') of the projectile, the sabot being provided at the rear with a gas pressure receiving surface (22), which extends to form a profile which falls away from an outer edge of the sabot and located immediately behind the point at which the sabot is secured in the mouth of the casing, as far as a point at the rear of the sabot close to the peripheral zone of the projectile, characterized by the fact that in the central transmission part (16) of the projectile surrounded by the sabot (20), and between the nose (12') of the projectile and the main core (14'), the latter is extended towards the front by a transition cone (15), which is followed to the front by preliminary cores (19.1 to 19.4) formed by incisions (16.1 to 16.5) which define preset breaking points and of which the diameter (de) is smaller than the maximum diameter (da) of the transition cone, the said incisions (16.1 to 16.5) also constituting the only form-closure means between the sabot (20) and the projectile.

2. Projectile in accordance with Claim 1, characterized by the fact that the preliminary cores (19.1 to 19.4) vary in length.

## Revendications

1. Cage de propulsion (20) segmentable retenue dans une douille de charge propulsive dans sa zone antérieure, comportant une poche d'air antérieure qui entoure par des moyens d'accouplement à concordance de forme un projectile (10) à direction stabilisée de grand rapport lon- gueur/diamètre dans sa zone centrale commençant juste derrière la pointe (12') du projectile et qui comporte à l'arrière une surface de réception de pression gazeuse (27a) qui s'étend, sous la forme d'un profil fléchi, d'un bord extérieur de la cage situé juste derrière le point de fixation du sabot dans l'embouchure de la douille, vers l'arrière, jusqu'au voisinage immédiat de la zone périphérique du projectile, caractérisé en ce que, dans la zone de transmission centrale (16) du projectile entourée par la cage (20), entre la pointe (12') du projectile et le noyau principal (14'), celui-ci est prolongé vers l'avant par un cône de transition (15) auquel se raccordent vers l'avant des noyaux antérieurs (19.1 à 19.4) formés par des encoches (16.1 à 16.5) constituant des zones destinées à la rupture, de diamètre (d(e)) plus petit que le plus grand diamètre (d(a)) du cône de transition, lesdites encoches (16.1 à 16.5) étant en même temps le moyen d'assemblage par concordance de forme unique entre la cage (20) et le projectile.

2. Projectile selon la revendication 1, caractérisé en ce que les noyaux antérieurs (19.1 à 19.4) présentent des longueurs différentes.
